# EUROPÄISCHE PATENTSCHRIFT

(11) **EP 0 100 829 B1**
(45) Veröffentlichungstag und Bekanntmachung des Hinweises auf die Patenterteilung: **05.11.1986**
(21) Anmeldenummer: 83105258.4
(22) Anmeldetag: 27.05.1983
(51) Int. Cl.: H01B 7/34

(54) **Halogenfreies, flammwidriges Kabel mit Funktionserhalt im Brandfall für eine bestimmte Zeit**
Halogen-free, fire-resisting cable continuing to function for a certain period in case of fire
Câble ignifugé, exempt d'halogènes, continuant à fonctionner un certain temps en cas d'incendie

(30) Priorität: 06.08.1982 DE 3229352
(43) Veröffentlichungstag der Anmeldung: 22.02.1984
(73) Patentinhaber: AEG KABEL Aktiengesellschaft, D-41238 Mönchengladbach (DE)
(72) Erfinder: Backhaus, Eduard, Dipl.-Ing., D-4330 Mülheim(Ruhr (DE); Krestel, Wilhelm, Dipl.-Chem., D-4330 Mülheim/Ruhr (DE); Hög, Gregor, Dipl.-Ing., D-4050 Mönchengladbach 2 (DE); Mayer, Hans-Anton, Dipl.-Ing., D-4330 Mülheim/Ruhr (DE); Oellers, Andreas, D-4050 Mönchengladbach (DE)
(74) Vertreter: Vogl, Leo, Dipl.-Ing.

## Beschreibung

Die Erfindung bezieht sich auf eine Kabel der im Oberbegriff des Anspruchs 1 genannten Art. Solche Kabel werden vornehmlich in brandgefährdeten Anlagen mit hoher Personen-und Sachwertkonzentration eingesetzt, wenn im Falle eines Brandes keine korrosiven Sekundärschäden z.B. durch Halogene entstehen sollen und der Funktionserhalt von Kabeln für eine gewisse Zeit erforderlich ist ("Notlaufeigenschaften").

In der DE-OS 2S 47 SIO wird beispielsweise ein flammfestes und elektrisches Kabel der eingangs genannten Art beschrieben, dessen mit einem Thermoplast oder Elastomer isolierte Einzelleiter von einer Asbestumpressung umgeben sind. Ebenso besteht der Innenmantel aus einer Asbestumpressung.

Die Verarbeitung von Asbest gilt heute allgemein als gesundheitsschädlich, und man ist bestrebt, dieses Material durch andere Materialien zu ersetzen.

Durch die US-PS 34 25 865 oder durch die DE-OS 30 07 341 sind Kabel bzw. Leiter ohne Innenmantel bekannt, bei welchen der Leiter mit anorganischen Beschichtungen versehen ist. Durch die DE-OS 2249 940 ist es bekannt, daß hochgefüllte, insbesondere mit Metallhydroxyd gefüllte Polymergemische für flammwidrige Kabel geeignet sind. Diese bekannten Maßnahmen führen jedoch für sich allein nicht zur entscheidenden Verbesserung eines Kabels der eingangs genannten Art.

Die von einem Kabel geforderten "Notlaufeigenschaften" im Brandfall werden üblicherweise durch einen Test nach der IEC 331 nachgewiesen. Hierbei wird an einem Muster bei einer Flammeinwirkung von 800°C eine Funktionsfähigkeit von mindestens drei Stunden gefordert. Diese Funktionsfähigkeitsprüfung bezieht sich jedoch nur auf das lsolstionsverhalten des zu prüfenden Kabels, nicht jedoch auf das elektrische Übertragungsverhalten in NF-Bereich, beispielsweise beim Telefonieren. Ein einwandfreies elektrisches Übertragungsverhalten im NF-Bereich ist im Brandfalle zumindest genauso entscheidend und wichtig wie ein ausreichendes Isolationsverhalten.

Aufgabe der Erfindung ist es, ein halogenfreies, flammwidriges Kabel zu schaffen, dan im Brandfall ohne Verwendung von Asbest "Notlaufeigenschaften" aufweist. Das Kabel soll bei einer Flammeinwirkung von 800° C noch mindestens drei Stunden voll funktionsfähig bleiben (IEC-Prüfung 331). Darüberhinaus soll das erfindungsgemäße Kabel ein sehr gutes Übertragungsverhalten im NF-Bereich auch im Brandfall aufweisen.

Die Lösung dieser Aufgabe erfolgt durch die kennzeichnenden Merkmale des Anspruchs 1 oder des Anspruchs 2. Vorteilhafte Weiterbildungen ergeben sich aus den Unteransprüchen.

Die Verwendung einer Leiterbeschichtung mit wärmesperrenden Eigenschaften erhöht bei dem erfindungsgemäßen Kabel die Spannungsfestigkeit unter Flammeinwirkung. Die Verwendung nur einer Schicht aus Glimmer oder Glasseide wäre nachteilig:

- Eine Glasseidenumflechtung schmilzt bei ca. 800° C; eine "Notlaufeigenschaft" ist somit nicht garantiert.
- Eine Glimmerbewicklung über die Ader kann zur Verschlechterung des elektrischen Übertragungsverhaltens führen, da bei den verwendeten Glimmerplättchen die Gefahr besteht, daß sie in die Aderisolierung eindringen können.

Entscheidend ist, daß die Leiterbeschichtung aus mindestens zwei unterschiedlichen Komponenten besteht. Ein Abblättern und Eindrücken von Glimmerplättchen in die Aderisolierung und damit eine Verschlechterung des elektrischen Übertragungsverhaltens sowohl im NF-Bereich als auch im Bezug auf das lsolationsverhalten wird vermieden. Durch die Verwendung eines Innenmantels aus einem flammwidrigen Polymergemisch aus Metalloxidhydraten und anderen Füllstoffen ist sogar die Verwendung konventioneller, nicht flammwidriger Aderisoliermaterialien möglich, welche bessere elektrische Übertragungseigenschaften gewährleisten.

Die Erfindung wird nachfolgend näher erläutert.

Das erfindungsgemäß aufgebaute Kabel besteht aus folgenden Aufbauelementen:
Leiter
Leiterbewicklung
Aderisolierung
Innenmantel
Armierung
Außenmantel

Für die wärmesperrende Beschichtung der Leiter hat sich folgender Aufbau als vorteilhaft erwiesen.

a) Zwei Lagen spiralförmig gewickeltes Glimmerpapier und darüber eine Lage Glasseidenumflechtung oder Bewicklung.

Eine Umflechtung ist vorteilhaft bei kleineren Querschnitten (beispielsweise bei 1,5 mm²), während eine Umspinnung bei größeren Querschnitten vorteilhaft ist.

b) Als Alternative zu a) ist auch ein beschichtetes Glasseidenband möglich. Die Beschichtung besteht aus einem halogenfreien flammwidrigen Polymer. Entscheidend ist, daß diese Beschichtung einen Sauerstoffindex von mindestens 40 hat (vorzugsweise 50). Bei der nach IEC 331 durchgeführten Funktionsprüfung bei Flammeinwirkung wurden bei ca. 800°C sogar ein besseres Isolationsverhalten erzielt als bei der unter a) angegebenen Glimmer/Glasseide-Beschichtung.

Für die Aderisolierung wurden außer mit VPE auch gute Ergebnisse mit mineralisch gefüllten vernetzten Polyolefinen erzielt. Bevorzugt wird ein EPR/VPE-Copolymerverschnitt, der nach üblichen Verfahren vernetzt wird.

Für den Innenmantel wird ein flammwidriges halogenfreies Polymergemisch mit Füllstoffen und insbesondere Metalloxidhydraten verwendet, welches so hochgefüllt ist, daß der Sauerstoffindex mindestens 40 beträgt. Bevorzugt werden Materialien, die einen Sauerstoffindex von 50 aufweisen.

Über dem Innenmantel ist die Armierung aufgebracht. Sie besteht vorzugsweise aus einem Stahlgeflecht. Falls eine nichtmetallische Ausführung gewünscht wird, ist ein beschichtetes oder unbeschichtetes Glasseidengeflecht als Armierung möglich.

Der Außenmantel besteht aus einem polymeren, halogenfreien Material. Dieses Material soll ölbeständig und gegebenenfalls wasserfest sein.

Sehr gute Ergebnisse wurden mit der halogenfreien Polymermischung erzielt, wie sie durch die DE-OS 28 49 940 bekannt sind.

## Patentansprüche

1. Halogenfreies, flammwidriges Kabel mit Funktionserhalt im Brandfall für eine bestimmte Zeit, mit mindestens einem Leiter, welche jeweils von einer isolierenden Polymerschicht und einer wärmefesten Schicht aus anorganischem Material umgeben und in eine einen Innenmantel bildende wärmefeste Füllschicht eingebettet sind, welche von einer Armierung umgeben ist, über welche eine einen Außenmantel bildende Umhüllung aufgebracht ist, dadurch gekennzeichnet, daß die die Leiter umgebende wärmefeste Schicht direkt auf die Leiter aufgebracht ist und aus einer zunächst aufgewickelten Lage von Glimmer und einer darauf aufgeflochtenen oder aufgewickelten Lage aus Glasseide besteht und daß der Innenmantel aus einem mit Füllstoffen und insbesondere Metalloxidhydraten gefüllten Polymermischung besteht.

2. Halogenfreies, flammwidriges Kabel mit Funktionserhalt im Brandfall für eine bestimmte Zeit, mit mindestens einem Leiter, welche jeweils von einer isolierenden Polymerschicht und einer wärmefesten Schicht aus anorganischem Material umgeben und in eine einen Innenmantel bildende wärnefeste Füllschicht eingebettet sind, welche von einer Armierung umgeben ist, über welche eine einen Außenmantel bildende Umhüllung aufgebracht ist, dadurch gekennzeichnet, daß die die Leiter umgebende wärmefeste Schicht direkt auf die Leiter aufgebracht ist und aus einem aufgewickelten, mit einem halogenfreien, flammwidrigen Polymermaterial beschichteten Glasseidenband besteht, und daß der Innenmantel aus einem mit Füllstoffen und insbesondere Metalloxidhydraten gefüllten Polymergemisch besteht.

3. Kabel nach Anspruch 2, dadurch gekennzeichnet, daß das Polymergemisch der Beschichtung einen Sauerstoffindex von mindestens 40 hat.

4. Kabel nach einem der Ansprüche 1 bis 3, dadurch gekennzeichnet, daß die Aderisolierung aus einem mineralisch gefüllten vernetzten Polyolefinmaterial besteht.

5. Kabel nach Anspruch 4, dadurch gekennzeichnet, daß die Aderisolierung aus einem Verschnitt von Polymeren und/oder Mischpolymeren des Ethylens besteht, vorzugsweise EPR, EVA und PE.

6. Kabel nach einem der Ansprüche 1 bis 5, dadurch gekennzeichnet, daß das flammwidrige Polymergemisch des Innenmantels aus einem halogenfreien mineralisch hochgefüllten Material mit einem Sauerstoffindex von mindestens 40 besteht.

7. Kabel nach einem der Ansprüche 1 bis 6, dadurch gekennzeichnet, daß die Armierung aus einem Stahlgeflecht besteht.

8. Kabel nach einem der Ansprüche 1 bis 6, dadurch gekennzeichnet, daß die Armierung aus einem Glasseidengeflecht besteht.

9. Kabel nach einem der Ansprüche 1 und 3 bis 8, dadurch gekennzeichnet, daß das Glasseidengeflecht mit einem halogenfreien, flammwidrigen Polymer beschichtet ist.

## Claims

1. Halogen-free, flameproof cable continuing to function for a certain time in the event of fire, with at least one conductor, each of these being surrounded by an insulating polymer layer and a heat-resistant layer comprised of inorganic material and being embedded in a heat-resistant filler layer forming an inside jacket and surrounded by an armour over which a sheathing forming an outside jacket is disposed, characterized in that the heat-resistant layer surrounding the conductors is directly applied onto the conductors and consists of a firstly wound-on layer of mica and a layer of glass silk plaited or wound thereon, and in that the inside jacket consists of a polymer mixture filled with filler materials and, in particular, metal oxide hydrates.

2. Halogen-free, flameproof cable continuing to function for a certain time in the event of fire, with at least one conductor, each of these being surrounded by an insulating polymer layer and a heat-resistant layer comprised of inorganic material and being embedded in a heat-resistant filler layer forming an inside jacket and surrounded by an armour over which a sheathing forming an outside jacket is disposed, characterized in that the heat-resistant layer surrounding the conductors is directly applied onto the conductors and consists of a wound-on glass silk band coated with a halogen-free, flameproof polymer material, and in that the inside jacket consists of a polymer mixture filled with filler materials and, in particular, metal oxide hydrates.

3. Cable according to claim 2, characterized in that the polymer mixture of the coating has an oxygen index of at least 40.

4. Cable according to one of claims 1 to 3, characterized in that the core insulation consists of a cross-linked polyolefin material filled with minerals.

5. Cable according to claim 4, characterized in that the core insulation consists of a blend of polymers and/or copolymers of ethylene, preferably EPR, EVA and PE.

6. Cable according to one of claims 1 to 5, characterized in that the flameproof polymer mixture of the inside jacket consists of a halogen-free material heavily filled with minerals and having an oxygen index of at least 40.

7. Cable according to one of claims 1 to 6, characterized in that the armour consists of a steel plaiting.

8. Cable according to one of claims 1 to 6, characterized in that thearmour consists of a glass silk plaiting.

9. Cable according to one of claims 1 to 8, characterized in that the glass silk plaiting is coated with a halogen-free, flameproof polymer.

## Revendications

1. Câble non halogène et résistant au feu, à fonctionnement assuré en cas de sinistre pour un temps déterminé par au moins un conducteur, chacun des conducteurs étant enveloppé d'une couche isolante en polymère et d'une couche thermo-isolante en matériau anorganique, le tout assemblé dans une couche de remplissage résistante à la chaleur et formant gaine intérieure et elle-même protégée par une armure autour de laquelle une enveloppe finale faisant lieu de gaine extérieure est enroulée, caractérisé par le fait que
la couche résistante à la chaleur enveloppant les conducteurs est directement placée sur ceux- ci et se compose d'abord d'une couche de mica enroulée, autour de laquelle est ensuite apposée une couche de soie de verre, également enroulée ou tissée, et que la gaine intérieure se compose elle d'un mélange à base de polymère et de matériaux de remplissage, en particulier d'oxydes métalliques hydratés.

2. Câble non halogène et résistant au feu, à fonctionnement assuré en cas de sinistre pour un temps déterminé par au moins un conducteur, chacun des conducteurs étant enveloppé d'un couche isolante en polymère et d'un couche thermo-isolante en matériau anorganique, le tout assemblé dans une couche de remplissage résistante à la chaleur et formant gaine intérieure et elle-même protégée par une armure autour de laquelle une enveloppe finale faisant lieu de gaine extérieure est enroulée, caractérisé par le fait que
la couche résistante à la chaleur enveloppant les conducteurs est directement placée sur ceux- ci et se compose d'un ruban de soie de verre enroulé et recouvert d'une couche de matériau polymère non halogène et résistant au feu, et que la gaine intérieure se compose elle d'un mélange à base de polymère et de matériaux de remplissage, en particulier d'oxydes métalliques hydratés.

3. Câble selon la revendication 2, caractérisé par le fait que le mélange à base de polymère de l'enveloppe fait état d'un indice d'oxygène d'au moins 40.

4. Câble selon les revendications 1 à 3, caractérisé par le fait que
l'isolation des conducteurs se compose d'une couche de matériau polyoléfiné et réticulé, à éléments minéraux.

5. Câble selon la revendication 4, caractérisé par le fait que
l'isolation des conducteurs se compose d'une couche de matériau à base de rognures de polymères et/ou de mélanges polyméreux tirés de l'éthylène, de préférence éthylènepropyléne, acétate de vinyle et polyéthylène.

6. Câble selon l'une des revendications 1 à 5, caractérisé par le fait que
le mélange à base de polymère résistant au feu qui constitue la gaine intérieure se compose d'un matériau non halogène fortement minéral, accusant un indice d'oxygène d'au moins 40.

7. Câble selon l'une des revendications 1 à 6, caractérisé par le fait que
l'armure se compose d'un treillis métallique en acier.

8. Câble selon l'une des revendications 1 à 6, caractérisé par le fait que
l'armure se compose d'un treillis de soie de verre.

9. Câble selon l'une des revendications 1 à 8, caractérisé par le fait que
le treillis en soie de verre est recouvert d'une couche de polymère non halogène et résistant au feu.
